# EUROPÄISCHE PATENTSCHRIFT

(11) **EP 1 201 364 B1**
(45) Veröffentlichungstag und Bekanntmachung des Hinweises auf die Patenterteilung: **28.02.2007**
(21) Anmeldenummer: 01120063.1
(22) Anmeldetag: 21.08.2001
(51) Int. Cl.: B24B 39/04, B24B 49/16

(54) **Gerät zum Festwalzen von Kurbelwellen**
Apparatus for rolling of crankshafts
Machine de galetage de vilebrequins

(30) Priorität: 25.10.2000 DE 10052753
(43) Veröffentlichungstag der Anmeldung: 02.05.2002
(73) Patentinhaber: Hegenscheidt-MFD GmbH & Co. KG, 41812 Erkelenz (DE)
(72) Erfinder: Heimann, Alfred, Dr.-Ing., 52078 Aachen (DE)
(74) Vertreter: Cohausz & Florack

(56) Entgegenhaltungen:
- US-A- 4 860 566
- DATABASE WPI Section PQ, Week 199814 Derwent Publications Ltd., London, GB; Class P61, AN 1998-157766 XP002188257 -& RU 2 086 393 C (VOZHDAENKO V V), 10. August 1997 (1997-08-10)
- DATABASE WPI Section PQ, Week 199524 Derwent Publications Ltd., London, GB; Class P52, AN 1995-183901 XP002188258 -& RU 2 021 098 C (TEKO LTD PRODN COMMERCIAL ENTERP), 15. Oktober 1994 (1994-10-15)
- PATENT ABSTRACTS OF JAPAN vol. 012, no. 376 (M-750), 7. Oktober 1988 (1988-10-07) -& JP 63 127871 A (DAIHATSU MOTOR CO LTD), 31. Mai 1988 (1988-05-31)

## Beschreibung

Die Erfindung betrifft ein Gerät zum Festwalzen von Radien oder Einstichen an Haupt- oder Pleuellagern von Kurbelwellen mit Hilfe von Festwalzrollen und Stützrollen am jeweiligen Haupt- oder Pleuellager zum Abstützen der von den Festwalzrollen auf die Kurbelwelle aufgebrachte Walzkraft. Ein solches Gerät ist aus US 4 860 566 A bekannt.

Es ist bekannt, Kurbelwellen unter zusätzlicher äusserer Kraft, die in Richtung der im Betrieb auftretenden Belastung aufgebracht wird, festzuwalzen. Beispielsweise beim Festwalzen von Kurbelwellen, die aus hochfesten Werkstoffen bestehen, können so grosse Walzkräfte auftreten, dass die Kurbelwellen nicht mehr mit den normalen Werkzeugen festgewalzt werden können, ohne dass die Festwalzrollen nach kurzer Zeit versagen. Durch das Aufbringen einer Zugbeanspruchung während des Festwalzens würde die äussere Belastung eine Senkung der Walzkraft gestatten, um ein ähnliche Verteilung der axialen Eigenspannungen wie beim Festwalzen ohne äussere Last zu erzeugen. Bei Kurbelwellen entspricht diese äussere Last während des Festwalzens einem elastischen Aufbiegen der Wangen der Kurbelwelle (vgl. Achmus, Christian: "Messung und Berechnung des Randschichtzustandes komplexer Bauteile nach dem Festwalzen , zugelassene Dissertation Technische Universität Braunschweig 1998, Verlag Papierflieger, Clausthal-Zellerfeld, 1999, Seiten 110 und 111).

Neben dem voranstehend erläuterten Stand der Technik ist aus der US 4,860,566 A ein Gerät zum Festwalzen von Radien oder Einstichen an Haupt- oder Pleuellagern von Kurbelwellen mit Hilfe von Festwalzrollen und Stützrollen bekannt. Am jeweiligen Haupt- oder Pleuellager dienen die Stützrollen zum Abstützen der von den Festwalzrollen auf die Kurbelwelle aufgebrachten Walzkraft. Darüber hinaus ist eine Einrichtung vorhanden zum Aufbringen einer zusätzlichen äußeren Belastung auf die Hauptlager der Kurbelwelle im Anschluss an das Festwalzen der Radien oder,Einstiche. Die zusätzliche Belastung wird jeweils nur über die Festwalzrollen auf die Kurbelwelle aufgebracht und ist demnach zum Richtwalzen der Kurbelwelle vorgesehen.

Ein anderes Gerät zum Aufbringen einer äußeren Biegebelastung auf eine glatte Welle zum Abbau von inneren Spannungen ist schließlich aus der RU 2 086 393 C bekannt. Das bekannte Gerät ist nicht zum Bearbeiten von Kurbelwellen vorgesehen und auch nicht dazu, in ein Werkstück zusätzliche Spannungen einzubringen, um beim gleichzeitigen Einwirken von weiteren Mitteln, wie z.B. Festwalzrollen, die Festigkeit des Werkstücks zu erhöhen.

Aus den Ergebnissen der vorgenannten Veröffentlichung resultiert die Aufgabe für die vorliegende Erfindung, die an sich bekannten Geräte zum Festwalzen von Radien oder Einstichen an Haupt- oder Pleuellagern von Kurbelwellen so weiter zu entwickeln, dass die gebräuchlichen Festwalzwerkzeuge eine grössere Standzeit haben bzw. mit den gebräuchlichen Festwalzwerkzeugen bei üblichen Standzeiten Kurbelwellen festzuwalzen, die aus einem hochfesten Werkstoff bestehen. Dabei sollen die weiterentwickelten Einrichtungen einfach in ihrem Aufbau, betriebssicher in der Handhabung und auch preisgünstig sein.

Die Aufgabe wird durch eine Einrichtung zum Aufbringen einer zusätzlichen äusseren Beanspruchung in Richtung der im Betrieb auftretenden Belastung der Kurbelwelle während des Festwalzens der Radien oder Einstiche gemäß dem Anspruch 1 bzw. 2 gelöst. Nach dem Anspruch 1 besteht die Einrichtung aus wenigstens einem Spannfutter für die Kurbelwelle, welches eine Zugkraft in Längsrichtung der Kurbelwelle auf die Kurbelwelle aufbringen kann.

Aber auch mit dem Aufbringen eines Biegemoments auf die Kurbelwelle kann die der Erfindung zugrunde liegende Aufgabe gelöst werden. Eine derartige Einrichtung besteht nach dem Anspruch 2 aus einem Spannfutter, einem Reitstock oder einer Lünette, zwischen denen die Kurbelwelle eingespannt ist. Das Spannfutter, der Reitstock oder die Lünette sind derart ausgestaltet, dass sie während des Umlaufens der Kurbelwelle beim Festwalzvorgang zugleich eine Biegespannung in der Kurbelwelle erzeugen können. Das Erzeugen der Biegespannung kann beispielsweise durch eine winkelige Einstellung der vorgenannten Elemente oder einen seitlichen Versatz in radialer Richtung der Kurbelwelle erreicht werden.

Nachfolgend wird die Erfindung an mehreren Ausführungsbeispielen näher beschrieben. Es zeigen jeweils in stark vereinfachter, schematischer Darstellung die
- Fig. 1 eine Einrichtung zum Aufbringen einer Zugkraft auf die Kurbelwelle,
- Fig. 2 und Fig. 3 eine Einrichtung zum Aufbringen einer Zusatzlast auf die Kurbelwelle,
- Fig. 4 und Fig. 5 eine Einrichtung zum Aufbringen eines Biegemoments,
- Fig. 6 eine weitere Einrichtung zum Aufbringen eines Biegemoments.

In den nachfolgenden Ausführungsbeispielen wird eine Kurbelwelle 6 betrachtet, wie sie beispielsweise in einem 4-Zylinder-Verbrennungsmotor für Kraftfahrzeuge verwendet wird. Die Kurbelwelle 6 beginnt an einem Flansch 7, und endet in einem Zapfen 8. Zwischen dem Flansch 7 und dem Zapfen 8 liegen die Haupt- und Pleuellager der Kurbelwelle 6, zwischen denen jeweils die Kurbelwangen 9 angeordnet sind. Beim Betrachten der Fig. 1 von links nach rechts erkennt man zunächst die Hauptlager mit den Bezugsziffern 1, 2, 3, 4 und 5 und die Pleuellager mit den Bezugsziffern 1', 2', 3' und 4'. Im Ausführungsbeispiel der Fig. 1 sind zwei Spannfutter 10 und 11 vorgesehen, die in der Lage sind, eine Zugkraft 12 in axialer Richtung auf die Kurbelwelle 6 aufzubringen.

Bei der Zugbeanspruchung durch die Kraft 12 in axialer Richtung wird die Kurbelwelle 6 während des Festwalzens durch die Spannfutter 10 und 11 gedehnt. Die Kraft 12 erzeugt ein Biegemoment zwischen den Hauptlagern 1 bis 5, den Pleuellagern 1' bis 4' und den jeweils angrenzenden Kurbelwangen 9 in den Übergangsbereichen 13 und 14, wo das Festwalzen von Radien oder Einstichen erfolgt. Die an den festzuwalzenden Übergangsbereichen 13 und 14 unter der axialen Kraft 12 in der Kurbelwelle 6 entstehenden Zugspannungen führen dazu, dass kleinere Festwalzkräfte zur plastischen Verformung des Werkstoffs der Kurbelwelle 6 ausreichen oder aber unverändert grosse Festwalzkräfte zu einer grösseren plastischen Verformung des Werkstoffs der Kurbelwelle 6 führen. Dabei entstehen an der Oberfläche der Übergangsbereiche 13 und 14 Druckspannungen.

Beim Aufbringen einer axialen Kraft 12 von beispielsweise 10.000 Newton auf eine vorbestimmte Kurbelwelle 6 würde eine Vorspannung von ¼ der Bruchspannung in der Kurbelwelle 6 erzeugt werden. Damit kann die Höhe der Festwalzkräfte verringert werden.

Nach den Ausführungsbeispielen der Fig. 2 und 3 wird über Stützrollen 15 eine Zusatzlast auf die Kurbelwelle 6 aufgebracht. Die Zusatzlast entspricht der Betriebslast der Kurbelwelle 6 im Motor (nicht gezeigt). In der Fig. 2 ist die Kurbelwelle 6 wiederum in einem Spannfutter 10 gespannt. Im Übergangsbereich 16 bewirken Festwalzrollen 17 das Festwalzen. Auf der gegenüberliegenden Seite der Hauptlager 1, 2, 3, 4 und 5 und Pleuellager 1', 2', 3' und 4' werden die Festwalzrollen 17 durch Stützrollen 15 abgestützt. Im vorliegenden Beispiel werden die Stützrollen 15 zusätzlich mit einer weiteren Kraft 18 beaufschlagt.

Wie aus der Fig. 3 erkennbar wird die zusätzliche Kraft 18 mit Hilfe eines Zylinders 19 aufgebracht, der von einem Druckmittel beaufschlagbar ist. Die Kraft des Zylinders 19 wirkt über die Kolbenstange 20 unmittelbar auf die Stützrollen 15, die die Walzkraft aus den Festwalzrollen 17 abstützen, während diese die Übergänge 16 am Pleuellager 1' festwalzen.

Die Fig. 4 und 5 zeigen die Biegemomente 21 und 22, mit denen die Kurbelwelle 6 unter der Wirkung der seitlichen Kräfte 23 und 24 in radialer Richtung belastet wird. Im Falle der Fig. 4 wird das Hauptlager 3 von der seitlichen Kraft 23 über die Stützrollen 15 beaufschlagt und an den Pleuellagern 2' und 3' festgewalzt. Die Festwalzkräfte sind durch die Pfeile 25 dargestellt; die Pfeilrichtung 25 ergibt die Wirkung der Festwalzrollen 17 an. Im Falle der Fig. 5 wird das Hauptlager 3 über Stützrollen 47 mit der seitlichen Kraft 24 beaufschlagt und die Kurbelwelle 6 wird an den Pleuellagern 1' und 4' festgewalzt. Die dort wirkenden Festwalzkräfte, welche über Stützrollen 15 aufgefangen werden, sind mit den Ziffern 26 bezeichnet.

Die Zusatzkraft 24 wird über eine Umdrehung der Kurbelwelle 6 so geändert, dass das Biegemoment 22 der gerade festgewalzten Stelle den gewünschten Betrag und das richtige Vorzeichen hat.

Nach der Fig. 6 wird über Stützrollen 48 eine seitliche Kraft 27 auf den Zapfen 8 der Kurbelwelle 6 aufgebracht. Über die Länge der Kurbelwelle 6 entsteht dabei innerhalb der Kurbelwelle 6 das Biegemoment 28, das vom Spannfutter 10 aufgenommen wird. Die Biegemomente 28 in der Kurbelwelle 6 können auch durch ein weiter entferntes Festwalzgerät (nicht gezeigt) oder über den Reitstock (nicht gezeigt) oder über eine Lünette (nicht gezeigt) erzeugt werden. Wiederum können alle Lager 1 bis 5 und 1' bis 4', für die das Biegemoment 28 in Betrag und Vorzeichen die gewünschte Grösse hat, festgewalzt werden.

## Patentansprüche

1. Gerät zum Festwalzen von Radien oder Einstichen an Haupt- (1,2,3,4,5) oder Pleuellagern (1', 2', 3', 4') von Kurbelwellen (6) mit Hilfe von Festwalzrollen (17) und Stützrollen (15,47,48) am jeweiligen Haupt-(1,2,3,4,5) oder Pleuellager (1', 2', 3', 4') zum Abstützen der von den Festwalzrollen (17) auf die Kurbelwelle (6) aufgebrachten Walzkraft (25,26), **gekennzeichnet durch** zwei Spannfutter (10,11) zum Aufbringen einer Zug- oder Druckkraft(12) in axialer Richtung der Kurbelwelle (6) während des Festwalzens der Radien oder Einstiche (13,14,16).

2. Gerät zum Festwalzen von Radien oder Einstichen an Haupt- (1,2,3,4,5) oder Pleuellagern (1', 2', 3', 4') von Kurbelwellen (6) mit Hilfe von Festwalzrollen (17) und Stützrollen (15,47,48) am jeweiligen Haupt-(1,2,3,4,5) oder Pleuellager (1',2',3',4') zum Abstützen der von den Festwalzrollen (17) auf die Kurbelwelle (6) aufgebrachten Walzkraft (25,26), **gekennzeichnet durch** ein Spannfutter (10), einen Reitstock oder eine Lünette, zwischen denen die Kurbelwelle (6) eingespannt ist, zum Aufbringen eines Biegemoments (21,22,28) auf die Kurbelwelle (6) während des Festwalzens der Radien oder Einstiche (13, 14, 16).

## Claims

1. A device for the deep rolling of radii annular fillets of main bearing (1, 2, 3, 4, 5) or pin bearing (1', 2', 3', 4') of crankshafts (6) by means of deep rollers (17) and support rollers (15, 47, 48) at the respective main bearing (1, 2, 3, 4, 5) and pin bearing (1', 2', 3', 4') to support the rolling force (25, 26) applied by the deep rollers (27) to the crankshaft (6), **characterised by** two chucks (10, 11) to apply a tensile or compressive force (12) in the axial direction of the crankshaft (6) during the deep rolling of the radii or annular fillets (13, 14, 16) thereof.

2. A device for the deep rolling of radii annular fillets of main bearing (1, 2, 3, 4, 5) or pin bearing (1', 2', 3', 4') of crankshafts (6) by means of deep rollers (17) and support rollers (15, 47, 48) at the respective main bearing (1, 2, 3, 4, 5) and pin bearing (1', 2', 3', 4') to support the rolling force (25, 26) applied by the deep rollers (27) to the crankshaft (6), **characterised by** a chuck (10), a tailstock or a backrest, between which the crankshaft (6) is clamped, to apply a bending torque (21, 22, 28) to the crankshaft (6) during the deep rolling of the radii or annular fillets (13, 14, 16) thereof.

## Revendications

1. Machine pour le galetage de rayons ou de georges des paliers (1, 2, 3, 4, 5) et des manetons (1', 2', 3', 4') de vilebrequins (6) par intermédiaire de galets de galetage (17) et de galets d'appui (15, 47, 48) posés respectivement sur les paliers (1, 2, 3, 4, 5) et les manetons (1', 2', 3', 4') ces derniers soutenant la force de galetage (25, 26) exercée par les galets de galetage (17) sur le vilebrequin (6), **caractérisée par** deux mandrins de serrage (10, 11) pour exercer une force de traction ou de compression (12) dans la direction axiale du vilebrequin (6) pendant le procédé de galetage des rayons et des georges (13, 14, 16).

2. Machine pour le galetage de rayons ou de georges des paliers (1, 2, 3, 4, 5) et des manetons (1', 2', 3', 4') de vilebrequins (6) par intermédiaire de galets de galetage (17) et de galets d'appui (15, 47, 48) posés respectivement sur les paliers (1, 2, 3, 4, 5) et les manetons (1', 2', 3', 4') ces derniers soutenant la force de galetage (25, 26) exercée par les galets de galetage (17) sur le vilebrequin (6), **caractérisée par** un mandrin de serrage (10), une contre-poupée ou une lunette, entre lesquels le vilebrequin (6) est serré, pour exercer un moment de flexion (21, 22, 28) sur le vilebrequin (6) pendant le procédé de galetage des rayons et des georges (13, 14, 16).
